# EUROPÄISCHE PATENTSCHRIFT

(11) **EP 0 151 221 B1**
(45) Veröffentlichungstag und Bekanntmachung des Hinweises auf die Patenterteilung: **25.01.1989**
(21) Anmeldenummer: 84111311.1
(22) Anmeldetag: 21.09.1984
(51) Int. Cl.: A63C 5/00, A63C 5/03

(54) **Behinderten-Ski**
Ski for disabled person
Ski pour handicapé

(30) Priorität: 24.12.1983 DE 8337324 U; 28.01.1984 DE 8402458 U
(43) Veröffentlichungstag der Anmeldung: 14.08.1985
(73) Patentinhaber: GFL Formteile- u. Lärmschutztechnik GmbH & Co., D-7320 Göppingen (DE)
(72) Erfinder: Olpp, Hans, D-7432 Urach 1 (DE); Braun, Heini, D-7345 Deggingen (DE)
(74) Vertreter: Dreiss, Fuhlendorf, Steimle & Becker, Patentanwälte

(56) Entgegenhaltungen:
- DE-A- 2 525 790
- FR-A- 1 343 710
- FR-A- 2 187 370
- US-A- 3 632 125
- US-A- 4 114 912
- US-A- 4 310 169

## Beschreibung

Die Erfindung betrifft einen Behinderten-Ski mit einer auf einem Mono-Ski abgestützten Sitzwanne mit einem Sitzbereich.

Ein solches Sportgerät ist aus der US-PS-4 310 169 bekannt. Der Sitzbereich ist relativ kurz, so daß die Beine eines Behinderten nicht geschützt sind.

Aufgabe der vorliegenden Erfindung ist es eine Möglichkeit zu skifahrerischer Betätigung für Personen zu schaffen, die hinsichtlich der Bewegungsfähigkeit ihrer Beine behindert sind. Es soll also ein möglichst einfaches und sicheres Gerät geschaffen werden, mit dem auch Behinderte, z. B. Querschnittsgelähmte, Skifahren können.

Diese Aufgabe wird durch einer Behinderten-Ski gemäß Patentanspruch 1 gelöst. Die Erfindung betrifft ferner verschiedene vorteilhafte Weiterbildungen.

Es hat sich gezeigt, daß sogar mit einem solchen Behinderten-Ski oder Skigerät Querschnittsgelähmte jeden Skihang - sei es Buckel-Piste, sei es Tiefschnee - herunterfahren können. Es ist nur eine Einübungszeit von wenigen Tagen erforderlich. Die Steuerung erfolgt durch Gewichtsverlagerung, ggf. mit Hilfe sog. Krückenski, d. h. kleiner Skier, die beweglich oder fest an kurzen Krücken angebracht sind und aus der Sitzposition in der Sitzwanne benutzt werden.

Die Erfindung ist nachfolgend anhand der beigefügten Zeichnungen von bevorzugten Ausführungsbeispielen näher beschrieben. Es stellen dar:
Fig. 1 ein erstens Ausführungsbeispiel;
Fig. 2 eine Seitenansicht des Ausführungsbeispiels nach Fig. 1;
Fig. 3 eine erste Ausbildung eines Schleppbügelhalters;
Fig. 4 eine Ansicht in Richtung IV - IV in Fig. 3;
Fig. 5 eine andere Ausbildung eines Schleppbügelhalters;
Fig. 6 eine weitere Ausbildung eines Schleppbügelhalters;
Fig. 7 ein zweites Ausführungsbeispiel;
Fig. 8 und 9 zwei Seitenansichten einer weiteren Ausführung;
Fig. 10 noch eine weitere Ausführungsform;
Fig. 11 einen Schnitt entlang der Linie XI - XI in Fig. 10 durch eine federnde Lagerung;
Fig. 12 eine Unteransicht einer Langlaufausführung und
Fig. 13 eine Seitenansicht der Darstellung von Fig. 12.

Auf nur einem Mono-Ski 1 ist, in der Längsebene gelenkig, über eine Stütze 2 eine Sitzwanne 3 angebracht. Diese Sitzwanne 3 besteht aus einem Unterteil 4 und einem Oberteil 5, wobei der Oberteil 5 zum Ein- und Aussteigen abnehmbar ist und mittels Verschlußbügeln 6 auf dem Unterteil 4 arretiert werden kann. Der hintere Teil der Sitzwanne 3 ist der Sitzbereich 7 mit einer Seitenlehne 31 und einer Rücklehne 33, die etwa bis zu den Achselhöhlen einer Person, die in der Sitzwanne 3 sitzt, hochgezogen sind. Der Sitzbereich 7 ist über einen Stoßdämpfer 9 auf dem Mono-Ski 1 abgestützt. Die Verbindung von Stütze 2 und Mono-Ski 1 ist gelenkig ausgebildet.

Zur Benutzung setzt sich eine Person (vgl. Fig. 1) in die Sitzwanne 3 hinein. Um dies zu erleichtern und den Halt zu verbessern, ist der Boden der Sitzwanne 3 nicht waagerecht ausgebildet, sondern vielmehr derart geformt, wie es dem Sitz auf einer ebenen Fläche mit etwas angezogenen Knieen entspricht, also mit einem etwas erhöhten Kniekehlen-Abstützbereich 10. Entsprechend ist der Oberteil 5 an Stelle 11 höher ausgebildet. Der Fuß-Bereich 12 nimmt die Füße auf, wobei eine entsprechende Vergrößerung des Oberteils bei 13 die Fußspitzen und gegebenenfalls noch eine Decke oder sonstige Dinge, die mitgenommen werden müssen oder sollen, aufnehmen kann. Der Oberteil 13 weist nach vorne hin und seitlich schräge Abflachungen 34 auf, um im Falle eines Sturzes das Eingraben des Gerätes im Schnee durch eine ansonsten an dieser Stelle gegebene Ecke oder Kante zu vermeiden.

Nach Abnehmen des Oberteils 5 kann sich eine Person, die Querschnittsgelähmt ist, in die Sitzwanne 3 hineinsetzen (siehe Fig. 1). Der Oberteil wird danach mittels der Verschlußbügel 6 wieder am Unterteil 4 arretiert. Durch Gewichtsverlagerung, durch "Krücken-Ski" unterstützt, kann eine Person auf diese Art und Weise skifahren.

Der Behinderten-Ski weist einen Schlepp- und Stützbügel 15 auf (vgl. Fig. 2). Dieser Schlepp-und Stützbügel 15 besteht aus zwei Stützteilen 16 zu beiden Seiten der Sitzwanne 3. Beide sind über Querbügel 17 und 18 miteinander verbunden. Dieser gesamte durch die zwei Stützteile 16 und die zwei Querbügel 17 und 18 gebildete Schlepp- und Stützbügel 15 ist an der Sitzwanne beidseitig derselben bei 19 angelenkt und wird durch eine Feder 20, die zwischen Stütze 2 und Querbügel 17 angebracht ist, in die gezeigte Position gezogen, in der die Enden 21 der Stützteile 16 auf den Boden drücken und so den Behinderten-Ski abstützen, der demgemäß ohne Unterstützung durch den Behinderten selbst auf dem Boden stehen kann. Zum Fahren werden gegen die Kraft der Feder 20 die hinteren unteren Enden 21 der Stützteile 16 nach oben gezogen (vgl. Fig. 1 und die strichpunktiert eingezeichnete Position in Fig. 2). Dabei wird der Schlepp- und Stützbügel 15 in dieser Position durch ein Verschlußelement 22 gehalten, in das der Querbügei 18 "einschnappt", und das durch einen einfachen Griff wieder gelöst werden kann.

Zum Einhängen eines Schleppbügels T eines Schlepplifts ist an den oberen Enden der Stützteile 16 ein Schleppbügelhalter 40 vorgesehen (vgl. Fig. 3,4), der durch einen Gurt 41 gebildet wird. Er weist ein Schloß 42 auf, das wie bei einem Anschnallgurt in einem Auto, durch Druck auf Knopf 43 leicht geöffnet werden kann. Er wird durch zwei Stäbe 16', 16" aus Federstahl in der gespannten Lage gehalten.

Alternativ kann man einen Schleppbügel-Halter 23 (Fig. 5) so ausbilden, daß man zwei Haken 23', 23" an den oberen Enden der Stützteile 16 anbringt. In diese Haken 23', 23" wird der Schleppbügel T eingelegt.

Gemäß Fig. 6 kann ein Schleppbügelhalter 44 auch direkt an der Sitzwanne 3 angebracht sein. Er wird gebildet durch Gurt 45 und Schloß 46, das durch Druck auf Knopf 47 öffnenbar ist.

Bei dem Ausführungsbeispiel des Behinderten-Skis nach Fig. 7 wird die Sitzwanne 3 auf dem Mono-Ski 1 durch eine bandartig ausgebildete Feder 50 aus Stahl oder zwecks Gewichtsersparnis aus glas- oder kohlefaserverstärktem Kunststoff gehalten. Diese ist an der Sitzwanne 3 im Bereich der Rückenlehne 33 und etwa mittig am Unterteil 4 bei 51 und 52 angelenkt.

Alternativ zu den gezeigten Aufhängemöglichkeiten kann man auch Fig. 1 so abwandeln, daß der Stoßdämpfer durch eine C-förmige Feder gebildet wird.

Die Sitzwanne 3 ist aus kohle- oder glasfaserverstärktem Kunststoff aufpralldämpfend hergestellt.

Beim in den Fig. 8 und 9 dargestellten Ausführungsbeispiel ist die Feder 50 kreisbogenabschnittförmig mit einem Ende um eine zur Längsachse senkrechte Achse schwenkbar am Boden des Unterteils 4 etwa mittig angelenkt. Das freie Ende ist in einer Führung im gerundeten Übergang zwischen Boden und Rückenlehne 33 des Bodenteils 4 in einer Führung 56 längsverschiebbar geführt, wobei die Führungsfläche verschleißfest und gut gleitend ausgebildet ist.

Der Mono-Ski 1 ist über 2 in achsialem Abstand voneinader angeordneten Vibrationsdämpfer 49 mit der Feder 50 einstellbar verbunden, wobei der Abstand der Vibrationsdämpfer 49 und deren Längsanordung auf dem Mono-Ski 1 durch eine auf diesem vorgesehene Verstellschiene 48 in weiten Grenzen verstellbar ist zur Beeinflussung der Gleiteigenschaften bei unterschiedlichem Körpergewicht aber auch unterschiedlichem Fahrkönnen des versehrten Sporttreibenden.

Am oberen Ende des Stützteils 16 ist beidseitig ein bogenförmiger Schleppbügelhalter 23 über eine leicht lösbare Steckverbindung aufgesteckt. Eingebaut in ihm ist die durch den Knopf 47 über einen Bowdenzug oder ein nicht dargestelltes Gestange betätigbare Auslösevorrichtung für den Schleppbügelhalter 23 mit seinen Haken 23' und 23".

Wie in Fig. 9 ersichtlich können diese Haken 23', 23" zum Ausklinken des Schleppbügels 7 in Fahrtrichtung weggeschwenkt werden (strichpunktiert) und zur Vermeidung von Verletzungen während der Abfahrt entgegen der Fahrtrichtung weggeklappt, gegebenenfalls sogar im Schleppbügelhalter 23 wenigstens teilweise versenkt werden.

Zur weiteren Herabsetzung der Verletzungsgefahr ist im Oberteil 5 eine Aufnahmerille 39 für den Schleppbügelhalter 23 vorgesehen in der dieser in seiner Abfahrtstellung eintaucht. In der Start- und Wartestellung stehen die unteren Enden des Stützteils 16 durch die Schwenkwirkung der Feder 20 auf dem Untergrund auf und halten den Behinderten-Ski in senkrechter Lage (Fig. 8) während in der Abfahrtstellung auch die unteren Enden des Stützteils 16 am Unterteil 4 strömunggünstig und unfallsicher anliegen.

Um das Eindringen von Schnee und Wasser in die Sitzwanne 3 zu erschweren, ist der obere Rand des Oberteils 5 mit einem Wasserabweiser 25 versehen.

Beim in Fig. 10 dargestellten weiteren Ausführungsbeispiel ist die Feder 50 kürzer ausgebildet und stützt sich nicht mit ihrem freien Ende am Unterteil 4 ab. Dafür ist am hinteren Ende des Unterteils 4 zwischen diesem und dem Mono-Ski 1 ein Stoßdämpfer 9 und eine Zusatzfeder 50' angeordnet.

In Fig. 11 ist der Stoßdämpfer 49 im Querschnitt dargestellt. Er weist 2 U-förmige Schienen 49' und 49" auf, mit unterschiedlicher Breite, deren Öffnungen einander zugekehrt sind. Zwischen den Basisteilen und den Schenkeln ist jeweils eine Elastomer- oder Gummi-Brücke 57, 58, 58' vorgesehen, dabei ist zwischen den Schenkeln der Schiene 49" und der Brücke 57 mindestens teilweise ein Abstand um so in Längsrichtung eine großere Steifigkeit und Dämpfung zu erreichen gegenüber einem Kippen um die Querachse.

In den Fig. 12 und 13 ist die Möglichkeit des Umbaus eines Behinderten-Ski 1 in ein Langlaufgerät dargestellt. Auf der Unterseite des Unterteils 4 sind quer und im Abstand 2 Stellschienen 53, 54 angeodnet in die über Stützen 2', 2" zwei Skier 1', 1" im Abstand voneinader einstellbar montiert werden können anstelle eines Mono-Skis 1. Zur Gewichtseinsparung kann zum Langlauf der Oberteil 5 weggelassen werden. Es müssen dann aber im Unterteil, soweit nicht schon vorhanden. Festschnallgurte oder dgl. angebracht werden.

## Patentansprüche

1. Behinderten-Ski mit einer auf einem Mono- Ski (1) abgestützten Sitzwanne (3), mit einem Sitzbereich (7), dadurch gekennzeichnet, daß die Sitzwanne (3) einen sich anschließenden in Längsrichtung des Skis (1) erstreckenden weiteren Bereich (28) zur Aufnahme der Beine aufweist, und daß ferner an der Sitzwanne (3) ein Schlepp- und Stützbügel (15) vorgesehen ist, der durch zwei beidseitig der Sitzwanne (3) an diese angelenkte und mittels Querbügel (17, 18) miteinander verbundene Stützteile (16) gebildet wird, und daß dieser Schlepp- und Stützbügel (15) ferner durch eine Feder (20) mit seinen in Fahrtrichtung hinteren Enden (21) von der Sitzwanne (3) weggezogen wird, derart, daß die Enden (21) der Stützteile (16) auf dem Boden aufsitzen.

2. Behinderten-Ski nach Anspruch 1, dadurch gekennzeichnet, daß die Sitzwanne (3) einen auf einem Unterteil (4) abnehmbar angeordneten Oberteil (5) aufweist.

3. Behinderten-Ski nach Anspruch 1 oder 2, dadurch gekennzeichnet, daß der Sitzbereich (7) eine hochgezogene Seitenlehne (31) und eine hochgezogene Rückenlehne (33) aufweist.

4. Behinderten-Ski nach einem der Ansprüche 1 bis 3 dadurch gekennzeichnet, daß die Sitzwanne (3) einen gegenüber dem Sitzbereich (7) erhöhten Kniekehlen-Abstützbereich (10) aufweist und im vorderen Bereich der Sitzwanne (3) ein abgesenkter Fuß-Bereich vorgesehen ist.

5. Behinderten-Ski nach Anspruch 1, dadurch gekennzeichnet, daß an der Sitzwanne (3) oder an dem vorderen oberen Ende des Schlepp- und Stützbügel (15) ein Schleppbügelhalter (23,40) angeordnet ist.

6. Behinderten-Ski nach Anspruch 5, dadurch gekennzeichnet, daß der Schleppbügelhalter (23) durch zwei an dem oberen Querbügel (18) angebrachte Haken (23', 23') gebildet wird.

7. Behinderten-Ski nach Anspruch 6, dadurch gekennzeichnet, daß der Schleppbügelhalter (23) zur Freigabe des Schleppbügels T über eine Auslösevorrichtung in Fahrtrichtung wegschwenkbar gelagert ist.

8. Behinderten-Ski nach einem der Ansprüche 6 oder 7, dadurch gekennzeichnet, daß der Schleppbügelhalter (23) entgegen der Fahrtrichtung schwerkbar in einer Verkleidung mindestens teilweise versenkbar ist.

9. Behinderten-Ski nach Anspruch 5, dadurch gekennzeichnet, daß der Schleppbügelhalter (40, 44) durch einen Gurt (41, 45) gebildet wird, der an den oberen Enden der Stützteile (16) angebracht ist, wobei der Gurt (41,45) ein Schloß (42,46) aufweist, das durch Druck auf einen Öffnungsknopf (43,47) öffenbar ist.

10. Behinderten-Ski nach Anspruch 5, dadurch gekennzeichnet, daß an der Sitzwanne (3) Mittel (22) zur Arretierung des Schlepp- und Stützbügel (15) vorgesehen sind.

11. Behinderten-Ski nach einem der Ansprüche 1 bis 10, dadurch gekennzeichnet, daß sowohl der durch den Sitzbereich (7) gebildete hintere Bereich der Sitzwanne (3) mittels eines Stoßdämpfers (9), als auch die die Sitzwanne (3) tragende Stütze (2) gelenkig mit dem Mono-Ski (1) verbunden sind.

12. Behinderten-Ski nach einem der Ansprüche 1 bis 11, dadurch gekennzeichnet, daß die Sitzwanne (3) auf dem Mono-Ski (1) mittels eines Federbandes (50) vorzugsweise aus faserverstärktem Kunststoff abgestützt ist.

13. Behinderten-Ski nach einem der Ansprüche 1 bis 12, dadurch gekennzeichnet, daß die Sitzwanne (3) aus faserverstärktem Kunststoff besteht.

14. Behinderten-Ski nach Anspruch 12, dadurch gekennzeichnet, daß ein Ende des Federbands (50) etwa mittig auf der Unterseite des Unterteils (4) um eine Achse senkrecht zur Symmetrieebene abschwenkbar angelenkt ist und mit Abstand von der Anlenkung auf dem Mono-Ski (1) befestigt ist.

15. Behinderten-Ski nach Anspruch 14, dadurch gekennzeichnet, daß das Langgestreckt ausgebildete Federband (50) unbelastet etwa eine Kreisbogenform hat und, daß das nicht angelenkte freie Ende am gerundeten Übergang des Bodens des Unterteils (4) zur Rückenlehne (33) gleitend anliegt.

16. Behinderten-Ski nach Anspruch 15, dadurch gekennzeichnet, daß am Übergang eine besondere Führung (56) mit einer verschleißfesten Gleitfläche vorgesehen ist, durch die die Feder (50) mindestens auch seitlich geführt ist.

17. Behinderten-Ski nach einem der Ansprüche 12 bis 16, dadurch gekennzeichnet, daß das Federband (50) durch mindestens einen, vorzugsweise durch zwei im Abstand auf dem Mono-Ski (1) befestigte Vibrationsdämpfer (49) gehalten ist, die ein Schwingen um die Längsachse stark abfangen und ein Schwingen um die Querachse weniger stark dämpfen.

18. Behinderten-Ski nach Anspruch 18, dadurch gekennzeichnet, daß der Vibrationsdämpfer (49) zwei U-förmige Schienen (49', 49") unterschiedlicher Breite aufweist, deren Öffnungen einander zugekehrt sind, wobei jeweils zwischen den Basisteilen und den Schenkeln eine Elastomer- oder Gummi-Brücke (57, 58, 58') vorgesehen ist (Fig. 11).

19. Behinderten-Ski nach Anspruch 18, dadurch gekennzeichnet, daß die die Basisteile verbindende Brücke (57, 58, 58') gegenüber den Schenkeln der schmäleren U-Schiene (49") mindestens teilweise ausgespart ist.

20. Behinderten-Ski nach Anspruch 17, dadurch gekennzeichnet, daß zwei Vibrationsdämpfer (49) vorgesehen sind und diese auf einer Verstellschiene (48) des Mono-Skis (1) in Längsrichtung verstellbar sind, wobei auch die Befestigung der Feder (50) gegenüber den Vibrationsdämpfern (49) in Längsrichtung des Mono-Skis (1) veränderbar ist (Fig. 8 - 10).

21. Behinderten-Ski nach Anspruch 5, dadurch gekennzeichnet, daß der Schleppbügelhalter (23, 40,44) am oberen Ende der seitlich am Unterteil (4) angelenkten Stützteile (16) lösbar gehalten ist und bogenförmig den Oberteil (5) überspannt und in Fahrtstellung auf der Oberseite des Oberteils (5) anliegt und in Warte- bzw. StartStellung davon durch eine Feder (20) abgeschwenkt ist, begrenzt durch die auf dem Untergrund sich abstützenden unteren Enden der Stützteile (16).

22. Behinderten-Ski nach Anspruch 5, dadurch gekennzeichnet, daß der Schleppbügelhalter (23, 40,44) in einer Aufnahmerilie (39) des Oberteils (5) in seiner Fahrtstellung versenkt ist, wobei dann auch die unteren Enden der Abstützteile (16) am Unterteil (4) anliegen (Fig. 9).

23. Behinderten-Ski nach Anspruch 7 und 22, dadurch gekennzeichnet, daß im Schleppbügelhalter (23, 40, 44) eine Auslösevorrichtung vorgesehen ist, die über einen Bowdenzug durch den Knopf (47) auslösbar ist.

24. Behinderten-Ski nach Anspruch 1 oder einem der folgenden, dadurch gekennzeichnet, daß der Sitzbereich (7) durch einen Stoßdämpfer (9) gegenüber dem Mono-Ski (1) bewegungsgedämpft ist, gegebenenfalls mit einer Zusatzfeder (50') (Fig. 10).

25. Behinderten-Ski nach Anspruch 1 oder einem der folgenden, dadurch gekennzeichnet, daß auf der Unterseite des Unterteils (4) zwei parallele Stellschienen (53, 54) vorgesehen sind für die breiteneinstellbare Halterung von zwei Skier (1', 1") zur Langlaufumrüstung.

## Claims

1. A ski for a handicapped person comprising a seat shell (3), which is supported on a mono-ski (1), with a seat region (7), characterised in that the seat shell (3) has an adjoining further region (28) extending in the longitudinal direction of the ski (1), to accommodate the legs, and that also provided on the seat shell (3) is a towing and support hoop (15) which is formed by two support portions (16) which are pivoted to the seat shell (3) on both sides thereof and which are connected together by means of cross-members (17, 18), and that said towing and support hoop (15) is further pulled away from the seat shell (3) with its ends (21) which are at the rear in the direction of travel, by a spring (20), in such a way that the ends (21) of the support portions (16) rest on the ground.

2. A ski for a handicapped person according to claim 1 characterised in that the seat shell (3) has a top portion (5) which is arranged removably on a bottom portion (4).

3. A ski for a handicapped person according to claim 1 or claim 2 characterised in that the seat region (7) has an upwardly extended side rest (31) and an upwardly extended hack rest (33).

4. A ski for a handicapped person according to one of claims 1 to 3 characterised in that the seat shell (3) has a support region (10) for the backs of the knees, which is raised relative to the seat region (7), and a lowered foot region is provided in the front region of the seat shell (3).

5. A ski for a handicapped person according to claim 1 characterised in that a towing bar holder (23,40) is arranged on the seat shell (3) or on the front upper end of the towing and support hoop (15).

6. A ski for a handicapped person according to claim 5 characterised in that the towing bar holder (23) is formed by two hooks (23', 23") mounted on the upper cross-member (15).

7. A ski for a handicapped person according to claim 6 characterised in that the towing bar holder (23) is mounted in such a way that it can be pivoted away in the direction of travel by way of a release means to release the towing bar (T).

8. A ski for a handicapped person according to one of claims 6 and 7 characterised in that the towing bar holder (23) can be at least partially sunk in a fairing pivotally in the opposite direction to the direction of travel.

9. A ski for a handicapped person according to claim 5 characterised in that the towing bar holder (40, 44) is formed by a belt (41, 45) which is mounted to the upper ends of the support portions (16), wherein the belt (41, 45) has a fastening (42,46) which can be opened by pressing on an opening knob (43, 47).

10. A ski for a handicapped person according to claim 5 characterised in that provided on the seat shell (3) are means (22) for arresting the towing and support hoop (15).

11. A ski for a handicapped person according to one of claims 1 to 10 characterised in that the rearward region of the seat shell (3), which is formed by the seat region (7), is connected to the mono-ski (1) by means of a shock absorber (9) and the support (2) carrying the seat shell (3) is also pivotally connected to the mono-ski (1).

12. A ski for a handicapped person according to one of claims 1 to 11 characterised in that the seat shell (3) is supported on the mono-ski (1) by means of a spring strip (50) preferably comprising fibre-reinforced plastics material.

13. A ski for a handicapped person according to one of claims 1 to 12 characterised in that the seat shell (3) comprises fibre-reinforced plastics material.

14. A ski for a handicapped person according to claim 12 characterised in that one end of the spring strip (50) is pivoted approximately centrally on the underside of the bottom portion (4) in such a way that it can be pivoted away about an axis perpendicularly to the plane of symmetry and is fixed on the mono-ski (1) at a spacing from the pivotal mounting.

15. A ski for a handicapped person according to claim 14 characterised in that the spring strip (50) which is of an elongate configuration is approximately in the shape of a circular arc in a non-loaded condition and that the free end which is not pivotally mounted bears slidingly against the rounded transition between the bottom of the bottom portion (4) and the back rest (33).

16. A ski for a handicapped person according to claim 15 characterised in that provided at the transition is a special guide (56) with a wear- resistant sliding surface by which the spring (50) is at least also laterally guided.

17. A ski for a handicapped person according to one of claims 12 to 16 characterised in that the spring strip (50) is held by at least one and preferably two vibration dampers (49) which are fixed at a spacing on the mono-ski (1) and which greatly absorb oscillation about the longitudinal axis and less greatly damp oscillation about the transverse axis.

18. A ski for a handicapped person according to claim 18 characterised in that the vibration dapper (49) comprises two U-shaped bars (49', 49") of different widths, the openings of which are towards each other, wherein a respective elastomer or rubber bridge (57, 58, 58') is provided beteeen the base portions and the limbs respectively (Figure 11).

19. A ski for a handicapped person according to claim 15 characterised in that the bridge (57, 58, 58') connecting the base portions is at least partially recessed opposite the limbs of the narrower U-shaped bar (49").

20. A ski for a handicapped person according to claim 17 characterised in that there are two vibration dampers (49) and they are adjustable in the longitudinal direction on an adjusting bar (48) of the mono-ski (1), wherein the fixing of the spring (50) is also variable relative to the vibration dampers (49) in the longitudinal direction of the mono-ski (1) (Figures 8 to 10).

21. A ski for a handicapped person according to claim 5 characterised in that the towing bar holder (23, 40, 44) is releasably mounted at the upper end of the support portions (16) which are pivoted laterally to the bottom portion (4), and the towing bar holder (23,40,44) extends arcuately over the top portion (5) and in the position for travel lies on the top side of the top portion (5) and in the waiting or starting position is pivoted away therefrom by a spring (20), limited by the lower ends of the support portions (16) bearing against the ground.

22. A ski for a handicapped person according to claim 5 characterised in that the towing bar holder (23, 40, 44), in its position for travel, is sunk in a receiving groove (39) in the top portion (5), in which case the lower ends of the support portions (16) then also bear against the bottom portion (4) (Figure 9).

23. A ski for a handicapped person according to claims 7 and 22 characterised in that provided in the towing bar holder (23, 40, 44) is a release device which can be released by the knob (47) by way of a Bowden cable.

24. A ski for a handicapped person according to claim 1 or one of the following claims characterised in that the seat region (7) is damped in respect of movement relative to the mono-ski (1) by a shock absorber (9), possibly with an additional spring (50') (Figure 10).

25. A ski for a handicapped person according to claim 1 or one of the following claims characterised in that provided on the underside of the bottom portion (4) are two parallel adjusting bars (53, 54) for mounting two skis (1', 1") for cross-country skiing, the mounting being adjustable in respect of width.

## Revendications

1. Ski pour handicapé avec une cuvette de siège (1) montée sur un monoski (1), avec une zone de siège (7), caractérisé en ce que la cuvette de siège (3) présente une autre zone (28) s'étendant à la suite de la zone de siège (7) dans le sens de la longueur du ski (1), pour recevoir les jambes, et qu'en outre il est prévu, sur la cuvette de siège (3), une traverse (15) de trainage et de support, qui est constituée de deux parties de support (16) articulées de part et d'autre sur la cuvette de siège (3), et reliées entre elles par la bride transversale (17, 18), et que cette traverse (15) de trainage et de support est éloignée de la cuvette de siège (3) par traction d'un ressort (20), agissant sur son extrémité (21) arrière vue dans le sens du déplacement, de telle façon, que les extrémités (21) de la traverse de support (16) s'appuyent sur le sol.

2. Ski pour handicapé selon la revendication 1, caractérisé en ce que la cuvette de siège (3) présente une partie supérieure (5) montée de façon amovible sur une partie inférieure (4).

3. Ski pour handicapé selon la revendication 1 ou 2, caractérisé en ce que la zone de siège (7) présente un accoudoir (31) relevé et un dossier (33) relevé.

4. Ski pour handicapé selon l'une des revendications 1 à 3, caractérisé en ce que la cuvette de siège (3) présente une zone d'appui (10) pour les mollets, surélevée par rapport à la zone de siège (7) et que dans la zone avant de la cuvette de siège (3), il est prevu une zone abaissée pour les pieds.

5. Ski pour handicapé selon la revendication 1, caractérisé en ce que sur la cuvette de siège (3), ou sur l'extrémité supérieure avant de la traverse de trainage et de support (15), il est prévu un porte-traverse (23,40).

6. Ski pour handicapé selon la revendication 5, caractérisé en ce que le porte-traverse (23) est constitué de deux crochets (23, 23') montés sur la bride transversale (18).

7. Ski pour handicapé selon la revendication 6, caractérisé en ce que le porte-traverse (23) est monté en pivotement dans le sens du déplacement, pour libérer, la traverse de trainage T par l'intermédiaire d'un dispositif de déclenchement.

8. Ski pour handicapé selon l'une des revendications 6 ou 7, caractérisé en ce que le porte-traverse (23) peut être encastré au moins en partie dans une garniture en pivotement dans le sens contraire au déplacements.

9. Ski pour handicapé selon la revendication 5, caractérisé en ce que le porte-traverse (40, 44) est constitué par une sangle (41,45) qui est fixée à l'extrémité supérieure de la pièce d'appuie (16), la sangle (41,45) présentant une fermeture (42, 46) qui peut s'ouvrir par pression exercée sur une tête d'ouverture (43,47).

10. Ski pour handicapé selon la revendication 5 caractérisé en ce que sur la cuvette de siège (1) de moyens (22) sont prévus pour la fixation de la traverse de trainage et de support (15).

11. Ski pour handicapé selon l'une des revendications 1 à 10, caractérisé en ce que la zone arrière de la cuvette de siège (3), constituée par la zone de siège (7), ainsi qu'également le support (2) portant la cuvette de siège (3), sont montés en articulation sur le monoski (1), par l'intermédiaire d'un amortisseur (9).

12. Ski pour handicapé selon l'une des revendications 1 à 11. caractérisé en ce que la cuvette de siège (3) est montée sur le monoski (1) par l'intermédiaire d'une bande élastique (50), de préférence en matière plastique renforcée de libres.

13. Ski pour handicapé selon l'une des revendications 1 à 12, caractérisé en ce que la cuvette de siège (3) est constituée de matière plastique renforcée de fibres.

14. Ski pour handicapé selon la revendication 12, caractérisé en ce que l'extrémité de la bande élastique (50) est montée en articulation en pivotement autour d'un axe, perpendiculairement au plan de symétrie dans une position à peu près centrale sur la partie inférieure (4), et qu'elle est fixée sur le monoski (1) à une certaine distance de l'articulation.

15. Ski pour handicapé selon la revendication 14, caractérisé en ce que la bande élastique (50) de forme allongée présente à l'état non chargé une forme d'arc de cercle, et que l'extrémité libre non articulée est montée en coulissement sur la jonction, arrondie du fond de la pièce inférieure (4) avec le dossier (33).

16. Ski pour handicapé selon la revendication 15, caractérisé en ce que sur la jonction une glissière spéciale (56) est prévue avec une surface de glissement resistante à l'usure, qui permet au ressort de coulisser au moins latéralement également, par l'intermédiaire du ressort (50).

17. Ski pour handicapé selon l'une des revendications 12 à 16, caractérisé en ce que la bande élastique (50) est montée sur, le monoski (1) au moyen d'un de preférence deux amortisseurs de vibrations (49) qui amortissent fortement le pivotement autour de l'axe longitudinal, et amortissent moins fortement le pivotement autour de l'axe transversal.

18. Ski pour handicapé selon la revendication 18, caractérisé en ce que l'amortisseur de vibrations (49) présente deux glissières (49', 49") en forme de U, de largeurs différentes, dont les ouvertures sont tournés l'une vers l'autre, un pont (57, 58, 58') en élastomère ou en caoutchouc étant prévu entre les pièces de base et les branches (fig. 11).

19. Ski pour handicapé selon la revendication 18, caractérisé en ce que le pont (57, 58, 58') réliant les pièces de base est au moins partiellement ouvert face à la branche de la glissière en forme de U la plus étroite (49").

20. Ski pour handicapé selon la revendication 17, caractérisé en ce que deux amortisseurs de vibrations (49) sont prévus et qu'ils sont réglables sur une glissière de réglage (48) du monoski (1) dans le sens de la longueur, la fixation du ressort (50) étant également réglable par rapport à l'amortisseur de vibrations (49), dans le sens de la longueur du monoski (1).

21. Ski pour handicapé selon la revendication 5, caractérisé en ce que le porte-traverse (23, 40, 44) est monté de façon amovible sur l'extrémité supérieure de la pièce de support (16) articulée latéralement sur la partie inférieure (4) et qu'il est tendu en forme d'arc sur la partie supérieure (5) et s'appuie sur la face supérieurre de la partie supérieure (5) et qu'il est pivoté en position d'attente ou de démarrage au moyen d'un ressort (20), ce pivotement étant limité par l'extrémité inférieure de la partie de support (16), s'appuyant sur le fond.

22. Ski pour handicapé selon la revendication 5, caractérisé en ce que le porte-traverse (23, 40, 44) est encastré dans une rainure de réception (39) de la partie supérieure (5) dans sa position de marche les extrémités inférieures de la pièce de support (16) s'appuyant également sur la partie inférieure (4) (figure 9).

23. Ski pour handicapé selon les revendications 7 et 22, caractérisé en ce que dans le porte-traverse (23, 40, 44), il est prévu un dispositif de déclenchement qui permet de libérer une transmission par Bowden par l'intermédiaire de la tête (47).

24. Ski pour handicapé selon la revendication 1 ou l'une des suivantes, caractérisé en ce que la zone de siège (7) est protégée contre les vibrations du monoski (1) au moyen d'un amortisseur (9), éventuellement avec un ressort supplémentaire (50') (figure 10).

25. Ski pour handicapé selon la revendication 1, ou l'une des suivantes, caractérisé en ce que sur la face inférieure de la partie inférieure (4), ont été prévues deux glissières de réglage (53, 54) parallèles, pour la fixation ajustable en largeur de deux skis (1', 1") pour l'ajustement de la marche longitudinale.
